# EUROPÄISCHE PATENTANMELDUNG

(11) **EP 4 788 057 A1**
(43) Veröffentlichungstag der Anmeldung: **05.08.2026**
(21) Anmeldenummer: 25155895.3
(22) Anmeldetag: 04.02.2025
(51) Int. Cl.: H05B 3/14, H05B 3/34, H05B 3/36, H05B 3/28, E01C 11/26, F24D 13/02

(54) **OBERFLÄCHENBELAG MIT HEIZVORRICHTUNG**

(71) Anmelder: RSI Sarl, 67470 Mothern (FR); Elektrobau Beyer GmbH, 79110 Freiburg (DE)
(72) Erfinder: Diesel, Oliver, verstorben (DE); Beyer, Martin, 79110 Freiburg (DE)
(74) Vertreter: Christ, Niko

(57) **Zusammenfassung**

Die Erfindung betrifft einen Oberflächenbelag mit einer Grundschicht und einer Materialschicht, in der eine Heizvorrichtung eingeschlossen ist. Die Aufgabe, die sich die hier beschriebene Erfindung stellt, ist die Bereitstellung eines effizienten, stromsparenden, elektrisch beheizbaren Oberflächenbelags, der in einfacher Weise in ein bestehendes Bauteil integrierbar bzw. auf ein bestehendes Bauteil aufbringbar sowie flexibel den baulichen Bedingungen anpassbar ist.

Diese Aufgabe wird mit dem erfindungsgemäßen Oberflächenbelag gelöst. Die sehr dünne Heizvorrichtung ist in eine Materialschicht eingeschlossen, die vorzugsweise mit einer Klebeschicht auf einer Grundschicht aufgebracht ist. Die Materialschicht ist mittels einer Abdichtungsschicht auf der Grundschicht einschließbar, wobei auf die Abdichtungsschicht eine Verschleißschicht aufgebracht sein kann.

## Beschreibung

Die Erfindung betrifft einen Oberflächenbelag umfassend eine Grundschicht, eine auf der Grundschicht aufgebrachte Materialschicht, in welcher eine Heizvorrichtung eingeschlossen ist, sowie eine auf der Materialschicht aufgebrachte Abdichtungsschicht und eine Verschleißschicht.

Ein solcher Oberflächenbelag ist bereits aus der EP 4 250 871 A1 bekannt. Gerade im Industrieumfeld ist es oftmals essentiell, einen möglichst großen Bereich gleichmäßig und möglichst kosteneffizient beheizen zu können, um die Bildung von Glatteis und somit das Risiko einer Unfallgefahr zu vermeiden oder den zerstörungsfreien Betrieb von sehr empfindlichen Geräten zu ermöglichen. Eine flexible Heizfolie passt sich an den vorliegenden Untergrund optimal an und ermöglicht somit das Verlegen von nahezu jeder geometrischen Form, während eine gleichmässigere Wärmeverteilung als bei Leitungssystemen gewährleistet werden kann. Häufig ist jedoch der Betrieb solcher Systeme, insbesondere bei großen Flächen, mit hohen Heizkosten verbunden, die sich negativ auf deren Wirtschaftlichkeit auswirken. Ein Oberflächenbelag mit möglichst kosteneffizienter Beheizung ist wirtschaftlicher im Einbau sowie im Unterhalt, da der Gesamtaufbau je nach Einstreuung eine Gesamthöhe von lediglich 8 bis 9 mm aufweist und für eine vollflächige Beheizung weniger Heizleistung benötigt wird.

Je nach Anwendungsgebiet sind weitere unterschiedliche Vorrichtungen zur Temperierung von Rampen, Einfahrten, Dächern etc. vorbekannt. In der EP 0 358 670 B1 wird ein Oberflächenbelag offenbart, der ein von einer Kunststoffmasse eingeschlossenes Heizkabel oder ein ähnliches fadenförmiges Heizelement aufweist. Das Heizelement wird auf einem flächigen Gebilde aufgebracht und mit einem fließfähigen, an Ort und Stelle polymerisierbaren Kunststoff eingeschlossen. Diese Heizschicht wird auf einer elektrisch isolierten Grundschicht aufgebracht.

Ferner ist aus der US 2010/0116808 A1 ein elektrisches Heizmaterial vorbekannt. Das elektrische Heizmaterial umfasst dabei ein Substrat und eine elektrische Heizschicht, die im Wesentlichen homogen mit dem Substrat verbunden ist. Die elektrische Heizschicht wird aus einer elektrischen Heizbeschichtung erhalten, die ein elektrisch beheizbares Basismaterial und ein Bindemittel enthält.

Weiterhin offenbart die WO 2017/147480 A1 ein doppelt schaltendes Heizelement, das eine doppelt schaltende PTC-Tinte enthält, die auf ein Substrat aufgebracht ist, um einen oder mehrere Widerstände zu bilden. Die doppelt schaltende PTC-Tinte besteht aus einem ersten Harz, das in einem ersten Temperaturbereich einen ersten PTC-Effekt bewirkt, und einem zweiten Harz, das in einem zweiten Temperaturbereich einen zweiten PTC-Effekt bewirkt, wobei der zweite Temperaturbereich über dem ersten Temperaturbereich liegt. Das Substrat kann ein flexibles Substrat oder ein starres Substrat sein und kann verformbar sein, um eine dreidimensionale Struktur zu erzeugen.

Vor diesem Hintergrund liegt der vorliegenden Erfindung die Aufgabe zugrunde, einen beheizbaren und möglichst dünnen Oberflächenbelag bereitzustellen, der in einfacher Weise in ein bestehendes Bauteil integrierbar bzw. auf ein bestehendes Bauteil aufbringbar ist, indem er flexibel an bauliche Bedingungen anpassbar ist und dabei das Risiko eines Vordringens etwaiger Umwelteinflüsse verringert, während eine gleichmäßige, schnelle und effiziente Aufheizung des Bodenbelags bei minimalen Wärmeverlusten gewährleistet wird.

Diese Aufgabe wird durch einen Oberflächenbelag gemäß dem geltenden Anspruch 1 gelöst. Vorteilhafte Ausgestaltungen der Erfindung können den abhängigen Ansprüchen entnommen werden.

Vorgesehen ist insoweit ein Oberflächenbelag umfassend eine Grundschicht, eine auf der Grundschicht aufgebrachte Materialschicht, in welcher eine Heizvorrichtung eingeschlossen ist, sowie eine auf der Materialschicht aufgebrachte Abdichtungsschicht und eine Verschleißschicht. Ein solcher Oberflächenbelag ist erfindungsgemäß dadurch gekennzeichnet, dass die in der Materialschicht eingeschlossene Heizvorrichtung wenigstens ein Heizvlies und/oder wenigstens ein Heizgewebe und/oder ein Heizgelege, jeweils mit einer Werkstoffdicke von 100µm bis 1000µm, vorzugsweise 540µm, umfasst.

Die Verwendung eines Heizvlieses oder Heizgewebes, bedarfsweise auch eines Heizgeleges ist in der Regel sehr effizient, da es Wärme direkt dorthin abgibt, wo sie benötigt wird. Das reduziert den Energieverbrauch im Vergleich zu anderen Heizmethoden. Dabei wird die Wärme gleichmäßig verteilt, wodurch heiße Stellen und kalte Zonen weitestgehend vermieden werden können. Es können je nach vorliegender Anwendung auch gezielt heiße Stellen oder kalte Zonen direkt und präzise über die Heizvorrichtung vorgesehen werden, wobei gegenüber anderen Formen die oben genannten Formen aufgrund ihrer hohen Leitfähigkeit und dennoch großen Flexibilität besonders effizient und gleichzeitig kostengünstig sind.

Eine solche Heizvorrichtung erwärmt sich äußerst schnell bei einem vergleichsweise niedrigen Stromverbrauch, sodass eine sofortige Wärmeabgabe ohne lange Vorlaufzeiten möglich ist. Da eine solche Heizvorrichtung besonders dünn und flexibel sein kann, kann sie auch in beengten Räumen und auf Rampen und beliebigen Bodenstrukturen eingesetzt werden, ohne viel Platz zu beanspruchen. Darüber hinaus ist ein Heizgewebe, -gelege oder -vlies langlebig und benötigt wenig Wartung, was es zu einer praktischen Lösung für langfristige Anwendungen macht.

Bevorzugtermaßen kann die Materialschicht aus einem Verbundwerkstoff hergestellt sein, welcher Polyethylenterephthalat (PET) und Carbonfasern umfasst. Ein Verbundstoff aus Carbonfasern und Polyethylenterephthalat vereint die Eigenschaften beider Materialien und gewährleistet dabei eine hohe mechanische Festigkeit des Werkstoffs. Carbonfasern sind extrem zugfest und verleihen dem Verbundstoff eine außergewöhnliche Stabilität und Steifigkeit. Gleichzeitig bleibt das Material leicht, was es zu einer idealen Alternative für Metall macht. PET schützt dabei die Carbonfasern vor Feuchtigkeit und aggressiven Chemikalien, wodurch die Lebensdauer des Materials erheblich verlängert wird. Auch die thermischen Eigenschaften sind bemerkenswert: Carbonfasern sind temperaturstabil, und PET kann entsprechend modifiziert werden, um hohen Temperaturen standzuhalten. Zudem zeichnet sich der Verbundstoff durch eine geringe Wärmeausdehnung aus, was bedeutet, dass er sich bei Temperaturschwankungen kaum verformt.

Im Vergleich zu herkömmlichen Carbonfaser-Verbundstoffen mit Epoxidharz bietet ein PET-basierter Verbundstoff den Vorteil einer besseren Recyclingfähigkeit. Da PET vollständig recycelbar ist, macht das Material den Oberflächenbelag umweltfreundlicher. Gleichzeitig verfügt es über eine gute Schlagzähigkeit und Dämpfungseigenschaften, wodurch es möglicherweise auftretende Stöße und Vibrationen effizient absorbiert.

Darüber hinaus erleichtert die thermoplastische Verarbeitung den Herstellungsprozess erheblich. Während klassische CFK-Bauteile mit Epoxidharz nach dem Aushärten nicht mehr verformt werden können, erlaubt PET eine wiederholte Erwärmung und Formgebung, wodurch die Produktion flexibler und kosteneffizienter gestaltet wird.

In einer konkreten Ausgestaltung kann vorgesehen sein, dass die Oberfläche der Materialschicht vlieskaschiert und/oder perforiert ist. Dies schafft einen wasserabweisenden Oberflächenbelag und führt zudem dazu, dass die Durchstoßfestigkeit und Reißfestigkeit des Oberflächenbelags weiter erhöht wird, wodurch eine Langlebigkeit des Oberflächenbelags gewährleistet werden kann. Dadurch werden Austauschintervalle reduziert, wodurch weitere laufenden Kosten in der Instandhaltung gespart werden. Die Perforation sorgt dennoch für eine gute Abgabe der erzeugten Heizwärme nach oben.

In weiterer Ausgestaltung kann die Heizvorrichtung aus Kupferbändern oder einem anderen Material mit hoher elektrischer Leitfähigkeit gefertigt sein. Kupferbänder gewährleisten einen effizienten und langlebigen Betrieb. Kupferbänder in Heizgeweben stellen somit aufgrund ihrer ausgezeichneten thermischen und elektrischen Eigenschaften eine erstklassige Wahl für moderne Heizlösungen dar, die sowohl leistungsstark als auch energieeffizient sind.

Zudem kann vorgesehen sein, dass die Heizvorrichtung eine Flächenmasse von 100 bis 300 g/m², vorzugsweise 195 g/m² aufweist. Diese vergleichsweise niedrige Masse ermöglicht einen einfachen Transport und eine einfache Montage vor Ort. Insbesondere wenn der Oberflächenbelag auf anspruchsvollere Geometrien angebracht wird, kann hierdurch eine unkomplizierte Montage gewährleistet werden. Durch die geringe Masse ist auch bedingt, dass die Wärmekapazität besonders gut ist. Dadurch wird auch ermöglicht, dass die dem Oberflächenbelag zugeführte elektrische Energie effizient in Wärme umgesetzt wird, ohne dass zunächst in die Masse des Belags geheizt werden muss.

Weiterhin erscheint es vorteilhaft, wenn die Heizvorrichtung einen Flächenwiderstand von 765-935Ω, vorzugsweise 850 Ω aufweist. Bei derselben in die Heizvorrichtung eingespeisten Leistung kann durch in der Heizvorrichtung vorgesehene dünne Drähte eine höhere Oberflächentemperatur erzielt werden, wodurch der lokale Wärmeeintrag erhöht wird. Im Umkehrschluss kann auch dieselbe Oberflächentemperatur bei niedrigerer eingespeister Leistung erfolgen. Dies schafft eine im Unterhalt kostengünstigere Lösung.

Vorzugsweise können der Heizvorrichtung wenigstens zwei Kontaktierungen mit einer Breite von 20mm und einer Dicke von 20µm zugeordnet sein. Dünne Kontaktbänder bieten eine größere Oberfläche für den Kontakt zwischen den Drähten und den Heizkomponenten. Dadurch kann die Wärme effizienter übertragen werden, was die Gesamtleistung der Heizung verbessern kann. Ein dünneres Kontaktband kann dazu beitragen, den elektrischen Widerstand zu verringern, da die Struktur der Drähte und Bänder besser auf die Anforderungen der Heizung abgestimmt ist. Darüber hinaus bieten dünnere Kontaktbänder eine höhere Flexibilität, wodurch sie leichter an vorliegende Geometrien angepasst werden können. Dies erleichtert die Installation und den Betrieb. Auch wird durch ausreichend dünne Kontakte die Gefahr von gestauter Wärme an Verbindungsstellen reduziert, wodurch eine Überhitzung und damit verbundene potenzielle Schäden vermieden werden. Auch wird hierdurch eine möglichst gleichmäßige Wärmeverteilung ermöglicht. Durch die Verwendung von weniger Material werden darüber hinaus auch die Produktionskosten für die Herstellung eines Oberflächenbelags gesenkt, ohne dass dabei die Leistung beeinträchtigt wird.

In weiterer Ausgestaltung kann vorgesehen sein, dass einer Schicht ein Sensorelement zur Detektion der Temperatur und/oder Feuchtigkeit des Oberflächenbelags und/oder eines Teils oder Bereichs des Oberflächenbelags, vorzugsweise der Verschleißschicht, zugeordnet ist. Ein Sensor, der direkt in der Oberfläche eingebaut ist, kann präzisere Messwerte liefern, da er unmittelbaren Kontakt mit der zu messenden Eigenschaft hat. Die Integration des Sensors in den Oberflächenbelag spart zudem Platz und ermöglicht es, die Technologie auf engem Raum oder in kompakten Bereichen zu verwenden. Es werden auch zusätzliche externe Komponenten vermieden, die möglicherweise zusätzliche Verkabelung oder Montagemöglichkeiten erfordern würden. Darüber hinaus sind integrierte Sensoren, besser gegen Umwelteinflüsse wie Staub, Feuchtigkeit oder mechanische Belastungen geschützt. Dies ist besonders vorteilhaft in rauen oder industriellen Umgebungen.

Mit einigem Vorteil kann zwischen einzelnen Schichten eine Klebeschicht zwischengelegt sein, um die Materialien verschiedener Schichten nach Bedarf vor der Aufbringung weiterer Schichten miteinander zu verbinden.

Schließlich kann es von Vorteil sein, wenn der Verschleißschicht eine zusätzliche Versiegelungsschicht zugeordnet wird. Mithilfe einer solchen Versiegelungsschicht erhält die Verschleißschicht sowohl einen Schutz vor äußeren Einflüssen, als auch eine vorgebbare äußere Anmutung.

Die vorstehend beschriebene Erfindung wird im Folgenden anhand eines Ausführungsbeispiels näher erläutert.
- Figur 1: zeigt eine schmatische Querschnittsdarstellung eines Ausführungsbeispiels des erfindungsgemäßen Oberflächenbelags auf einem Boden.

Figur 1 zeigt in einer schematischen Darstellung ein Ausführungsbeispiel des erfindungsgemäßen Oberflächenbelags, welcher auf einem Boden 8 aufgebracht ist. Der Oberflächenbelag setzt sich hierbei zusammen aus einer Grundschicht 1, einer Klebeschicht 2, einer Materialschicht 3 mit einer darin aufgenommenen, hier nicht eingezeichneten Heizvorrichtung 4, einer Abdichtungsschicht 5, einer Verschleißschicht 6 und einer Versiegelungsschicht 7.

In diesem Ausführungsbeispiel weist die Materialschicht 3 mit der darin aufgenommenen Heizvorrichtung 4 eine Höhe von 0,1 mm bis 1 mm auf und wird mittels der Klebeschicht 2 mit der Grundschicht 1 verbunden. Bei der hier nicht eingezeichneten Heizvorrichtung 4 handelt es sich um sehr dünn ausgeformte Stromleitungen aus einem elektrisch leitfähigen Material, vorzugsweise aus Kupfer. Die Heizvorrichtung 4 ist dabei als Heizvlies ausgeformt, ebenso denkbar wäre aber auch ein Heizgelege oder ein Heizgewebe. Es können auch Kombinationen hieraus zum Einsatz kommen, um entweder eine möglichst gleichmäßige Beheizung zu gewährleisten oder einen spezifisch anpassbaren Oberflächenbelag zu schaffen, der es ermöglicht, entlang der Oberfläche unterschiedliche Grade der Wärmeeinkopplung zu schaffen.

Die Klebeschicht 2 kann dabei teilweise oder vollständig an der Unterseite der Materialschicht 3 angebracht sein. Die Klebeschicht 2 kann dabei aus einem haftenden, haltbaren und elastischen Klebstoff bestehen, um eine möglichst lang anhaltende Klebewirkung zu erzielen, sodass die übereinander angeordneten, miteinander zu verklebenden Schichten unlösbar verbunden sind.

Die Grundschicht 1 ist dünn aufgetragen und weist eine Schichthöhe von 0,5 mm auf. Die Klebeschicht 2 kann hingegen eine Höhe von bis zu 1 mm einnehmen und dient zur Aufbringung der Materialschicht 3 auf der Grundschicht 1.

Die mittels der Klebeschicht 2 auf der Grundschicht 1 angeordnete Materialschicht 3 sowie die Klebeschicht 2 selbst ist von einer Abdichtungsschicht 5 überdeckt. Die Abdichtungsschicht 5 versiegelt die Materialschicht 3 vor äußeren Umwelteinflüssen und gleicht Unebenheiten aus. Im vorliegenden Ausführungsbeispiel weist die Abdichtungsschicht 5 eine Schichtdicke von bis zu 2,5 mm bzw. eine Materialmenge von bis zu 3,5 kg/m² auf. Auch dient die Abdichtungsschicht 5 zum Schutz der in der Materialschicht 3 befindlichen Heizvorrichtung 4 und der Klebeschicht 2 vor etwaigen Umwelteinflüssen.

Weiterhin findet sich auf der Abdichtungsschicht 5 eine Verschleißschicht 6. Die Verschleißschicht 6 weist eine Granit-Einstreuung auf, mit der eine hohe Oberflächenrauheit bzw. ein hoher Reibwert erzielt wird, womit sich der Oberflächenbelag insbesondere zum Befahren mit PKWs und LKW's eignet. Des Weiteren ist die Verschleißschicht 6 beliebig eingefärbt, sodass der Oberflächenbelag beispielsweise optisch einer asphaltierten Straße gleicht. Die Verschleißschicht 6 stellt mit einer Schichthöhe von bis zu 4 mm gegenüber den restlichen Schichten die größte Schicht des Oberflächenbelags dar.

Die Verschleißschicht 6 ist abschließend mit einer Versiegelungsschicht 7 versehen, mit der zum einen etwaige Poren innerhalb der Verschleißschicht 6 verschlossen werden können. Ferner dient die Versiegelungsschicht 7 als Schutz vor dem Eindringen von beispielsweise UV-Strahlung, Regenwasser etc. und erhöht somit die Lebensdauer des Oberflächenbelags. Die Versiegelungsschicht 7 weist hier eine Schichthöhe von 0,5 bis 0,8 mm auf.

Der so aufgebaute Oberflächenbelag ist dabei in einem flächigen Gebilde, beispielsweise einer Tiefgarageneinfahrt, oder auf einer Rampe, angeordnet und weist lediglich eine Gesamthöhe von 8 bis 9 mm auf. Weiterhin kann dem Oberflächenbelag ein hier nicht eingezeichnetes Sensorelement zugeordnet sein, mit welchem die Temperatur und/oder die Feuchtigkeit des Oberflächenbelags, insbesondere die Temperatur und/oder Feuchtigkeit der Verschleißschicht, detektiert werden kann. Sollte die Temperatur des Oberflächenbelags unter einen bestimmten Schwellenwert fallen, so kann die Heizvorrichtung 4 mit Energie versorgt werden, womit der Oberflächenbelag erwärmt werden kann. Sobald wiederum eine bestimmte Temperatur erreicht ist, kann die Heizvorrichtung abgestellt werden. Dieser Heizvorgang kann dabei vollständig automatisch und in Abhängigkeit von vorzugebenden Schwellenwerten erfolgen.

Vorstehend beschrieben ist somit ein beheizbarer und möglichst dünner Oberflächenbelag, der in einfacher Weise in ein bestehendes Bauteil integrierbar bzw. auf ein bestehendes Bauteil aufbringbar ist, indem er flexibel an bauliche Bedingungen anpassbar ist und dabei das Risiko eines Vordringens etwaiger Umwelteinflüsse verringert, während eine gleichmäßige, schnelle und effiziente Aufheizung des Bodenbelags bei minimalen Wärmeverlusten gewährleistet wird.

### BEZUGSZEICHENLISTE

- 1: Grundschicht
- 2: Klebeschicht
- 3: Materialschicht
- 4: Heizvorrichtung
- 5: Abdichtungsschicht
- 6: Verschleißschicht
- 7: Versiegelungsschicht
- 8: Boden

## Patentansprüche

1. Oberflächenbelag umfassend eine Grundschicht (1), eine auf der Grundschicht (1) aufgebrachte Materialschicht (3), in welcher eine Heizvorrichtung (4) eingeschlossen ist, sowie eine auf der Materialschicht (3) aufgebrachte Abdichtungsschicht (5) und eine Verschleißschicht (6),
**dadurch gekennzeichnet, dass** die in der Materialschicht (3) eingeschlossene Heizvorrichtung (4) wenigstens ein Heizvlies und/oder wenigstens ein Heizgewebe und/oder ein Heizgelege, jeweils mit einer Werkstoffdicke von 100µm bis 1000µm, vorzugsweise 540µm, umfasst.

2. Oberflächenbelag gemäß Anspruch 1, **dadurch gekennzeichnet, dass** die Materialschicht (3) aus einem Verbundwerkstoff, umfassend Polyethylenterephthalat und Carbonfasern, hergestellt ist.

3. Oberflächenbelag gemäß einem der Ansprüche 1 oder 2, **dadurch gekennzeichnet, dass** die Oberfläche der Materialschicht (3) vlieskaschiert und/oder perforiert ist.

4. Oberflächenbelag gemäß einem der vorhergehenden Ansprüche, **dadurch gekennzeichnet, dass** die Heizvorrichtung (4) aus einem Material mit hoher elektrischer Leitfähigkeit, vorzugsweise aus Kupferbändern, gefertigt ist.

5. Oberflächenbelag gemäß einem der vorhergehenden Ansprüche, **dadurch gekennzeichnet, dass** die Heizvorrichtung (4) eine Flächenmasse von 100 bis 300 g/m², vorzugsweise 195 g/m² aufweist.

6. Oberflächenbelag gemäß einem der vorhergehenden Ansprüche, **dadurch gekennzeichnet, dass** die Heizvorrichtung (4) einen Flächenwiderstand von 765-935 Ω, vorzugsweise 850 Ω aufweist.

7. Oberflächenbelag gemäß einem der vorhergehenden Ansprüche, **dadurch gekennzeichnet, dass** der Heizvorrichtung (4) wenigstens zwei Kontaktierungen mit einer Breite von 20mm und einer Dicke von 20µm zugeordnet sind.

8. Oberflächenbelag gemäß einem der vorhergehenden Ansprüche, **dadurch gekennzeichnet, dass** wenigstens einer Schicht ein Sensorelement zur Detektion der Temperatur und/oder Feuchtigkeit des Oberflächenbelags und/oder eines Teils oder Bereichs des Oberflächenbelags zugeordet ist, wobei das Sensorelement vorzugsweise in die Verschleißschicht integriert ist.

9. Oberflächenbelag gemäß einem der vorhergehenden Ansprüche, **dadurch gekennzeichnet, dass** zumindest zwei der Schichten (1, 3, 4, 5, 6) mit einer zwischenliegenden Klebeschicht (2) verbunden sind.

10. Oberflächenbelag gemäß einem der vorhergehenden Ansprüche, **dadurch gekennzeichnet, dass** auf der Verschleißschicht eine Versiegelungsschicht (7) aufgebracht ist.
